# EUROPÄISCHE PATENTSCHRIFT

(11) **EP 4 065 889 B1**
(45) Veröffentlichungstag und Bekanntmachung des Hinweises auf die Patenterteilung: **28.02.2024**
(21) Anmeldenummer: 20812007.1
(22) Anmeldetag: 23.11.2020
(51) Int. Cl.: F23G 7/08

(54) **HEIZWERT- UND VOLUMENTROMGESTEUERTE VERBRENNUNG DES CO IN SEKUNDÄRMETALLURISCHEM ABGAS**
COMBUSTION OF THE CO IN SECONDARY METALLURGICAL EXHAUST GAS, WITH CALORIFIC VALUE CONTROL AND VOLUME FLOW CONTROL
COMBUSTION DU CO DANS UN GAZ D'ÉCHAPPEMENT MÉTALLURGIQUE SECONDAIRE, AVEC RÉGULATION DE LA VALEUR CALORIFIQUE ET RÉGULATION DU DÉBIT VOLUMIQUE

(30) Priorität: 27.11.2019 DE 102019132181
(43) Veröffentlichungstag der Anmeldung: 05.10.2022
(73) Patentinhaber: SMS Group GmbH, 40237 Düsseldorf (DE)
(72) Erfinder: WIEGMANN, Volker, 47055 Duisburg (DE); DORSTEWITZ, Frank, 46242 Bottrop (DE); KEMMINGER, Andreas, 40213 Düsseldorf (DE); BIEHL, Helmut, 50678 Köln (DE)
(74) Vertreter: Kross, Ulrich
(86) Internationale Anmeldenummer: PCT/EP2020/083023
(87) Internationale Veröffentlichungsnummer: WO 2021/105045

(56) Entgegenhaltungen:
- US-A- 5 980 606
- US-A- 6 042 633
- US-A1- 2019 242 575

## Beschreibung

Die Erfindung betrifft ein Verfahren zur Nachverbrennung von kohlenmonoxidhaltigen Abgasen aus metallurgischen Prozessen mit diskontinuierlich anfallenden Abgasvolumina, deren Zusammensetzung und/oder Menge sich während einer Periode, innerhalb welcher Abgas anfällt, verändert.

Solche metallurgischen Prozesse können beispielsweise sekundärmetallurgische Prozesse sein, bei denen eine Metallschmelze entgast oder entkohlt wird.

Bei vielen metallurgischen Prozessen fallen Abgase mit niedrigem Heizwert und chemischen Bestandteilen wie z.B. Kohlenmonoxid an, die nicht ohne Nachverbrennung in die Atmosphäre abgegeben werden sollten.

Bei petrochemischen und metallurgischen Prozessen ist es grundsätzlich bekannt, Abgase mit sogenannten Fackeln zu verbrennen. Fackelgase weisen häufig unterschiedliche Qualitäten auf. Um sicherzustellen, dass die Fackel stetig brennt, muss das Gas einen Mindestgehalt an brennbaren Anteilen aufweisen. Ist dies nicht der Fall, wird gegebenenfalls Erdgas als Brenngas zugemischt. Zur Bestimmung des Heizwerts des Fackelgases werden üblicherweise Kalorimeter verwendet. Diese umfassen eine Messzelle, in der ein Messgas verbrannt wird. Bei einer erfolgreichen Zündung des Messgases wird die bei der Verbrennung abgegebene Energiemenge bzw. der Heizwert des Gases bestimmt und gegebenenfalls wird dem Fackelgas Erdgas zugemischt.

Bei einem in der WO 2016/123666 beschriebenen metallurgischen Schmelzverfahren wird kohlenstoffhaltiges Material einem Schmelzbad von Metall und Schlacke in einem Direktschmelzgefäß zugeführt, wobei heißes Gas aus Öfen einem Gasraum oberhalb des Schmelzebads zwecks Nachverbrennung der Reaktionsgase des Schmelzebads zugeführt wird. Das dabei entstehende Abgas wird mit Brenngas und sauerstoffhaltiger Verbrennungsluft zur Beheizung der Öfen verwendet, wobei die Temperatur des Gasraums in den Öfen durch die Zufuhr des Abgases mit Brenngas und Verbrennungsluft in Abhängigkeit des Sauerstoffgehalts im Abgas der Öfen geregelt wird, wenn das Abgas einen bestimmten Heizwert unterschreitet.

Insbesondere bei sekundärmetallurgischen Prozessen, bei denen die Entgasung einer Metallschmelze vorgesehen ist, fällt infolge der Verringerung des Kohlenstoffanteils der Schmelze ein kohlenmonoxidhaltiges Abgas an, dem zur Nachverbrennung Heizgas in konstanten Mengen zugesetzt wird, um eine sichere Nachverbrennung zu gewährleisten. Diese Vorgehensweise wird allerdings nicht dem Umstand gerecht, dass sich typischerweise bei der Entgasung von Metallschmelzen die Abgaszusammensetzung und der Abgasvolumenstrom im Laufe des Verfahrens ändern. Daher ist es für eine sichere Nachverbrennung des Abgases erforderlich, dem Abgas entsprechende Mengen an Heizgas, typischerweise Erdgas, zuzugeben. Abgesehen davon, dass der erhöhte Brenngasverbrauch erhöhte Kosten verursacht, geht eine solche Vorgehensweise auch mit einem erhöhten Ausstoß an Kohlendioxid einher, was aus Umweltschutzgründen nicht wünschenswert ist.

Ein Verfahren gemäß Oberbegriff von Anspruch 1 ist beispielsweise aus der US 5 980 606 A bekannt. Weiterer Stand der Technik ist aus den Dokumenten US 2019/242575 A1 und US 6 042 633 A bekannt.

Der Erfindung liegt daher die Aufgabe zugrunde, ein Verfahren zur Nachverbrennung von kohlenmonoxidhaltigen Abgasen aus metallurgischen Prozessen mit diskontinuierlich anfallenden Abgasvolumina und Abgaszusammensetzungen bereitzustellen, dass eine sichere Nachverbrennung des Abgases bei einer geringeren Umweltbelastung ermöglicht.

Die Aufgabe wird gelöst mit den Merkmalen der Ansprüche 1 und 9. Vorteilhafte Ausgestaltungen der Erfindung ergeben sich aus den Unteransprüchen.

Ein Gesichtspunkt der Erfindung betrifft ein Verfahren zur Nachverbrennung von kohlenmonoxidhaltigen Abgasen aus metallurgischen Prozessen mit diskontinuierlich anfallenden Abgasvolumina, deren Zusammensetzung sich während einer Periode, innerhalb welcher Abgas anfällt, verändert, wobei das Verfahren eine Konditionierung des Abgases vor der Nachverbrennung umfasst, derart, dass dem Abgas stromaufwärts der Nachverbrennung wenigstens ein Brenngas und/oder ein weiteres Zusatzgas geregelt zugegeben wird, wobei die Regelung in Abhängigkeit der Zusammensetzung des Abgases und/oder in Abhängigkeit des Abgasvolumenstroms erfolgt.

Die Nachverbrennung des Abgases erfolgt bei dem Verfahren gemäß der Erfindung vorzugsweise mit einer offenen Flamme im Bereich der Mündung eines Abgaskanals in die Atmosphäre. Alternativ kann die Nachverbrennung des Abgases in einer hierfür vorgesehenen Brennkammer erfolgen.

Die Erfindung kann dahingehend zusammengefasst werden, dass erfindungsgemäß sowohl der Heizwert des Abgases als auch der Abgasvolumenstrom geregelt werden, sodass einerseits eine möglichst vollständige Verbrennung gewährleistet ist und andererseits sichergestellt ist, dass der Abgasvolumenstrom so eingestellt ist, dass sich eine Strömungsgeschwindigkeit des Abgases in dem betreffenden Querschnitt einstellt, die kleiner ist als eine Flammenausbreitungsgeschwindigkeit des Abgases, sodass eine Rückzündung des Abgases in einen Abgaskanal ausgeschlossen ist.

Die Abgaszusammensetzung und der Abgasvolumenstrom bedingen einander, insbesondere wenn als Zusatzgas ein Inertgas zugegeben wird. Zweckmäßigerweise wird dem Abgas als Zusatzgas Stickstoff zugeführt, um den Abgasvolumenstrom zu erhöhen. Dadurch verringert sich der Heizwert des Abgases, wodurch gegebenenfalls die Menge an zugeführtem Brenngas, beispielsweise in Form von Erdgas, erhöht werden muss.

Bei einer bevorzugten Variante des Verfahrens gemäß der Erfindung ist vorgesehen, dass ein Heizwert des Abgases mittelbar über den Kohlenmonoxid Gehalt des Abgases unter Verwendung wenigstens einer Einrichtung zur Gasanalyse bestimmt wird. Hierzu können bei sekundärmetallurgischen Prozessen Ergebnisse aus einer ohnehin erforderlichen Gasanalyse herangezogen werden.

Entsprechend kann vorgesehen sein, dass die Regelung in Abhängigkeit des Kohlenmonoxid Gehalts des Abgases erfolgt, mit dem Regelungsziel eines größtmöglichen Umsatzes von Kohlenmonoxid zu Kohlendioxid, sodass im Wesentlichen eine stöchiometrische Nachverbrennung gewährleistet ist.

Bei einer besonders bevorzugten Variante des Verfahrens ist vorgesehen, dass die Regelung so geführt wird, dass ein Heizwert des Abgases von ≥ 2kWh/Nm³ ( ≥ 200 BTU/scf) nicht unterschritten wird. Es hat sich überraschend herausgestellt, dass bei einem solchen Heizwert eine Nachverbrennung des Kohlenmonoxids von über 97% möglich ist.

Weiterhin kann erfindungsgemäß die Regelung so geführt werden, dass der Abgasvolumenstrom einen gegebenen Mindestvolumenstrom nicht unterschreitet. Zweckmäßigerweise wird der Mindestvolumenstrom des Abgases in Abhängigkeit der Strömungsgeschwindigkeit des Abgases in einem gegebenen Strömungsquerschnitt so festgelegt, dass die Strömungsgeschwindigkeit kleiner ist als eine Flammenausbreitungsgeschwindigkeit des Abgases bei der Verbrennung. Typische Flammenausbreitungsgeschwindigkeiten besitzen eine Größenordnung von etwa 0,2 bis 0,5 m/s.

Vorzugsweise wird die Nachverbrennung mittels wenigstens einer in oder an einem Kamin angeordneten Stützgas-Fackel durchgeführt.

Die Zugabe von Brenngas und/oder Zusatzgas bzw. Inertgas erfolgt zweckmäßigerweise über getrennte Speiseleitungen mit Volumenstrom regelbaren Ventilen, welche beispielsweise mittels eines Software-Reglers angesteuert werden. Ein solcher Regler kann beispielsweise mittels einer speicherprogrammierbaren Steuerung realisiert werden.

Die Erfindung betrifft weiterhin ein Verfahren zur Abgasnachbehandlung während einer Vakuumbehandlung von flüssigem Stahl bei einem sekundärmetallurgischen

Prozess umfassend die Nachverbrennung des Abgases aus der Vakuumbehandlung einer Metallschmelze mittels wenigstens einer Fackel in oder an einem Abgaskanal einer Vakuumpumpe, wobei das Verfahren eine Konditionierung des Abgases vor der Nachverbrennung umfasst, derart, dass dem Abgas stromaufwärts der Nachverbrennung wenigstens ein Brenngas und/oder ein Zusatzgas geregelt zugegeben wird, wobei die Regelung in Abhängigkeit der Zusammensetzung des Abgases und in Abhängigkeit des Abgasvolumenstroms erfolgt.

Die Vakuumbehandlung von flüssigem Stahl ist üblicherweise ein Batch Verfahren, bei dem die erfindungsgemäße Abgasnachbehandlung besonders sinnvoll und zweckmäßig ist. Die Abgasnachbehandlung gemäß der Erfindung findet vorzugsweise bei sekundärmetallurgischen Prozessen wie zum Beispiel VD, VD-OB, RH, RH-TOP, RH-OB, VacAOD VODC oder VOD Verfahren statt.

Bei einer besonders bevorzugten Variante dieses Verfahrens ist vorgesehen, dass die Nachverbrennung periodisch nur während der Entkohlungsphase der Metallschmelze durchgeführt wird. Unterschreitet der CO Anteil des Abgases einen vorgegebenen Mindestwert, der deutlich unter dem Wert liegt, der eine Erhöhung des Heizwerts mit Brenngas rechtfertigen würde, erfolgt vorzugsweise keine Nachverbrennung. Dies ist dem Umstand geschuldet, dass während der Entgasung einer Schmelze, die an und für sich bereits einen diskontinuierlichen Vorgang darstellt, nur während einer bestimmten Zeitspanne kohlenmonoxidhaltiges Abgas anfällt.

Eine Nachverbrennung ist nur während dieser Zeitspanne sinnvoll und notwendig.

Die Erfindung betrifft weiterhin eine Nachverbrennungseinrichtung zur Nachverbrennung von Abgas während einer Vakuumbehandlung von flüssigem Stahl bei einem sekundärmetallurgischen Prozess, umfassend wenigstens eine Fackel an einem Auspuff eines Abgaskanals einer Vakuumpumpe einer sekundärmetallurgischen Anlage, Mittel zur Zuführung von Brenngas an die Fackel, Mittel zur Einspeisung eines Inertgases in den Abgaskanal der Vakuumpumpe stromaufwärts der Fackel, Mittel zur Ermittlung des Abgasvolumenstroms und/oder zur Messung der Abgasgeschwindigkeit innerhalb des Abgaskanals, Mittel zur Analyse der Abgaszusammensetzung, Mittel zur Dosierung des Brenngases und des Inertgases sowie Mittel zur Regelung der Dosierung des Brenngases und/oder des Inertgases in Abhängigkeit von der Abgaszusammensetzung.

Als Mittel zur Dosierung des Brenngases und des Inertgases können Volumenstrom regelbare Ventile vorgesehen sein, die jeweils in Speiseleitungen für Brenngas und für Erdgas angeordnet sind, welche an den Abgaskanal angeschlossen sind.

Vorzugsweise ist als Mittel zur Dosierung von Brenngas und/oder Inertgas wenigstens eine Regeleinrichtung vorgesehen, deren Eingangsgrößen die Abgaszusammensetzung, der Abgasvolumenstrom, die Menge an zugeführtem Brenngas und die Menge an zugeführtem Inertgas sind.

Bei einer bevorzugten Variante der Nachverbrennungseinrichtung ist vorgesehen, dass die Regeleinrichtung wenigstens eine speicherprogrammierbare Steuerung umfasst.

Weiterhin kann die Regeleinrichtung einen Stützbrenner der Fackel steuern, derart, dass ein Betrieb der Fackel nur dann vorgesehen ist, wenn CO haltiges Abgas anfällt.

Die Erfindung wird nachstehend unter Bezugnahme auf die beigefügten Zeichnungen erläutert.

Es zeigen:
- Figur 1: eine schematische Darstellung der Nachverbrennungseinrichtung gemäß der Erfindung an einer sekundärmetallurgischen Einrichtung,
- Figur 2: ein Regelschema des Verfahrens gemäß der Erfindung,
- Figur 3: eine schematische Darstellung des Reglers, welcher bei dem Regelverfahren gemäß der Erfindung Anwendung findet und
- Figur 4: eine Darstellung die die Abgaszusammensetzung und die Abgasmenge während eines Entgasungsvorgangs zeigt, wobei der Regeleingriff vor der Nachverbrennung ebenfalls dargestellt ist.

Es wird zunächst Bezug genommen auf die in Figur 1 dargestellte Nachverbrennungseinrichtung 1, die eine Fackel 2 mit einem Stützbrenner 3 umfasst, welche an den Auspuff 4 eines Abgaskanals 5 einer nicht dargestellten Vakuumpumpe einer metallurgischen Anlage angeschlossen ist. Die metallurgische Anlage kann beispielsweise eine Gießpfanne und Einrichtungen zur Entgasung der in der Gießpfanne enthaltenen Metallschmelze umfassen. Die Entgasung der Metallschmelze kann beispielsweise nach einem Teilmengen-Entgasungs-Verfahren, wie dem Ruhrstahl-Heraeus Verfahren erfolgen, bei dem ein Vakuumgefäß zur Entgasung in die Schmelze eingetaucht wird, wobei in dem Vakuumgefäß über als Dampfstrahlpumpen ausgebildete Vakuumpumpen ein Unterdruck zur Entgasung der Schmelze erzeugt wird. Üblicherweise werden hierzu mehrstufige Vakuumpumpen verwendet, welche an einen Abgaskanal 5 angeschlossen sind. Aus Vereinfachungsgründen wird in der vorliegenden Anmeldung überwiegend der Begriff Vakuumpumpe in der Einzahl verwendet. Im Sinne der Erfindung ist hierunter allerdings auch eine Anordnung von Vakuumpumpen oder eine Pumpe mit einer Vielzahl von Pumpenstufen zu verstehen.

Der Stützbrenner 3 der Fackel 2 kann über eine Steuereinrichtung 6 in und außer Betrieb genommen werden bzw. gezündet und gelöscht werden.

Der Abgaskanal 5 ist stromaufwärts der Fackel 2 an eine Löschleitung 7, eine Speiseleitung 8 für Brenngas und eine Speiseleitung 9 für Stickstoff angeschlossen. Über die Löschleitung 7 ist Stickstoff als Löschmittel aus einem Löschmitteltank 10 dem Abgaskanal 5 zuführbar.

In dem Abgaskanal 5 ist stromaufwärts der Mündung der Speiseleitung 8 für Brenngas in den Abgaskanal 5 und stromabwärts der Mündung der Speiseleitung 9 für Stickstoff eine Durchfluss-Messeinrichtung 11 zur Bestimmung des Abgasvolumenstroms angeordnet. Stromaufwärts der Mündung der Speiseleitungen 9 in den Abgaskanal ist weiterhin eine Gasanalyse-Einrichtung 12 vorgesehen, mit welcher vorzugsweise fortlaufend die Abgaszusammensetzung ermittelt wird. In Abhängigkeit der Abgaszusammensetzung und des Durchflusses durch den Abgaskanal 5 erfolgt erfindungsgemäß eine Steuerung der Zufuhr von Brenngas und Stickstoff als Inertgas in den Abgaskanal 5 mittels einer Regeleinrichtung 21 deren Regelschema nachstehend anhand der Darstellung in Figur 2 erläutert wird. Die Regeleinrichtung 21, die in Figur 3 vereinfacht dargestellt ist, steuert in den Speiseleitungen 8, 9 vorgesehene Ventile 13, 14 an, die jeweils mehr oder weniger an Brenngas oder Inertgas bzw. Stickstoff in den Abgaskanal 5 dosieren.

Das in Figur 2 dargestellte Regelschema umfasst zwei voneinander abhängige Regelkreise 15,16, wobei ein erster Regelkreis 15 als Führungsgröße den aufgrund der Gaszusammensetzung ermittelten Heizwert des Abgases regelt, und der in Figur 2 darunter dargestellte zweite Regelkreis 16 als Führungsgröße den Abgasvolumenstrom regelt. Der Heizwert des Abgases wird anhand der Messwerte aus der Gasanalyse-Einrichtung 12 über den CO Anteil ermittelt. Die Gasanalyse-Einrichtung 12 liefert unter anderem den Sauerstoffanteil und den Kohlenmonoxid Anteil des Abgases. Der CO Anteil bzw. Kohlenmonoxid Anteil des Abgases bestimmt dessen Heizwert.

Der Heizwert des Abgases ist weiterhin abhängig vom Stickstoffgehalt des Abgases. Der Abgasvolumenstrom darf einen bestimmten Mindestwert nicht unterschreiten, um eine hinreichende Gasgeschwindigkeit sicherzustellen und damit eine mögliche Rückzündung in dem Abgaskanal zu verhindern. Um dies zu gewährleisten, wird dem Abgaskanal eine entsprechende Menge an Inertgas bzw. Stickstoff zugeführt, was wiederum eine Rückwirkung auf den Heizwert des Abgases hat. Der Heizwert des Abgases soll einen vorgegebenen Mindestwert, beispielsweise in der Größenordnung von ≥ 2kWh/ Nm³ (200 BTU/scf) nicht unterschreiten. Dieser Wert entspricht einer stöchiometrisch vollständigen Verbrennung des CO

Der erste Regelkreis 15 umfasst eine erste Steuereinrichtung 17 für die Brenngaszufuhr, die das Volumenstrom regelbare Ventil 13 in der Speiseleitung 8 für Brenngas einwirkt. Die Führungsgröße für den Heizwert wird über einen Heizwertrechner 18 vorgegeben, der als Eingangsgrößen den tatsächlichen Heizwert, den Abgasvolumenstrom, die Abgaszusammensetzung und den tatsächlichen Stickstoffvolumenstrom aus dem zweiten Regelkreis 16 verwendet.

Der zweite Regelkreis 16 umfasst eine zweite Steuereinrichtung 19 für Stickstoffzugabe, die auf das den Volumenstrom regelbare Ventil 14 einwirkt. Der zweite Regelkreis 16 umfasst weiterhin einen Volumenstrom Rechner 20, der als Eingangsgrößen den tatsächlich zugeführten Stickstoffvolumenstrom und den Brenngasvolumenstrom verwendet. Der Volumenstromrechner 20 gibt die Führungsgröße für den Mindest - Abgasvolumenstrom vor und liefert parallel dazu diesen Wert an den Heizwertrechner 18.

Figur 4 veranschaulicht die Abgaszusammensetzung und die Abgasmenge während eines typischen Entgasungsvorgangs einer sekundärmetallurgischen Behandlung einer Stahlschmelze, wobei der bei der Entkohlung vorherrschende Druck, die Abgasmenge, die Inertgasmenge, die Erdgasmenge und der CO Anteil des Abgases über die Zeit aufgetragen sind. Ohne weiteres erkennbar ist der Druckabfall (Vakuum/dünne durchgezogene Linie) zu Beginn des Entgasungsvorgangs und der Druckanstieg bei Beendung des Entgasungsvorgangs. Dies geht einher mit einer anfänglich hohen und dann nachlassenden CO Bildung. Die punktierte Linie veranschaulicht den durch die Zugabe von Erdgas (CH₄) gestützten Heizwert des Abgases, wohingegen die fette durchgezogene Kurve die Stickstoffzugabe veranschaulicht.

### Bezugszeichenliste

- 1: Nachverbrennungseinrichtung
- 2: Fackel
- 3: Stützbrenner
- 4: Auspuff
- 5: Abgaskanal
- 6: Steuereinrichtung
- 7: Löschleitung
- 8: Speiseleitung für Brenngas
- 9: Speiseleitung für Stickstoff
- 10: Löschmitteltank
- 11: Durchfluss-Messeinrichtung
- 12: Gasanalyse-Einrichtung
- 13, 14: Ventile
- 15: erster Regelkreis
- 16: zweiter Regelkreis
- 17: erste Steuereinrichtung
- 18: Heizwertrechner
- 19: zweite Steuereinrichtung
- 20: Volumenstromrechner
- 21: Regeleinrichtung

## Patentansprüche

1. Verfahren zur Nachverbrennung von kohlenmonoxidhaltigen Abgasen aus metallurgischen Prozessen mit diskontinuierlich anfallenden Abgasvolumina, deren Zusammensetzung und/oder Menge sich während einer Periode, innerhalb welcher Abgas anfällt, verändert, wobei das Verfahren eine Konditionierung des Abgases vor der Nachverbrennung umfasst, **dadurch gekennzeichnet, dass** dem Abgas stromaufwärts der Nachverbrennung wenigstens ein Brenngas und ein Zusatzgas geregelt zugegeben wird, wobei die Regelung in Abhängigkeit der Zusammensetzung des Abgases und in Abhängigkeit des Abgasvolumenstroms erfolgt, wobei als Zusatzgas ein Inertgas, vorzugsweise Stickstoff, zugegeben wird.

2. Verfahren nach Anspruch 1, **dadurch gekennzeichnet, dass** ein Heizwert des Abgases mittelbar über den Kohlenmonoxid Gehalt des Abgases unter Verwendung einer Gasanalyse-Einrichtung (12) bestimmt wird.

3. Verfahren nach einem der Ansprüche 1 oder 2, **dadurch gekennzeichnet, dass** die Regelung in Abhängigkeit des Kohlenmonoxid Gehalts des Abgases erfolgt, mit dem Regelungsziel einen maximalen Umsatzes von Kohlenmonoxid zu Kohlendioxid zu erreichen.

4. Verfahren nach einem der Ansprüche 1 bis 3, **dadurch gekennzeichnet, dass** die Regelung so geführt wird, dass der Heizwert des Abgases von ≥ 2kWh/ Nm³ (≥ 200 BTU/scf) nicht unterschritten wird.

5. Verfahren nach einem der Ansprüche 1 bis 4, **dadurch gekennzeichnet, dass** die Regelung so geführt wird, dass der Abgasvolumenstrom einen gegebenen Mindestvolumenstrom nicht unterschreitet.

6. Verfahren nach Anspruch 5, **dadurch gekennzeichnet, dass** der Mindestvolumenstrom des Abgases in Abhängigkeit der Strömungsgeschwindigkeit des Abgases in einem gegebenen Strömungsquerschnitt so festgelegt wird, dass die Strömungsgeschwindigkeit größer als eine Flammenausbreitungsgeschwindigkeit des Abgases bei der Verbrennung ist.

7. Verfahren nach einem der Ansprüche 1 bis 6, **dadurch gekennzeichnet, dass** die Nachverbrennung mittels wenigstens einer in oder an einem Kamin angeordneten Stützgas - Fackel (2) durchgeführt wird.

8. Verfahren nach Anspruch 7, **dadurch gekennzeichnet, dass** die Zugabe von Brenngas und/oder Inertgas über Speiseleitungen (8,9) mit Volumenstrom regelbaren Ventilen (13,14) erfolgt.

9. Verfahren zur Abgasnachbehandlung während einer Vakuumbehandlung von flüssigem Stahl bei einem metallurgischen Prozess umfassend die Nachverbrennung des Abgases aus der Vakuumbehandlung einer Metallschmelze mittels wenigstens einer Fackel (2) in oder an einem Abgaskanal (5) einer Vakuumpumpe, wobei das Verfahren eine Konditionierung des Abgases vor der Nachverbrennung umfasst, derart, dass dem Abgas stromaufwärts der Nachverbrennung wenigstens ein Brenngas und ein Zusatzgas geregelt zugegeben wird, wobei die Regelung in Abhängigkeit der Zusammensetzung des Abgases und in Abhängigkeit des Abgasvolumenstroms erfolgt.

10. Verfahren nach Anspruch 9, **dadurch gekennzeichnet, dass** die Nachverbrennung periodisch nur während einer Entkohlungsphase der Metallschmelze durchgeführt wird.

11. Nachverbrennungseinrichtung zur Nachverbrennung von Abgas während einer Vakuumbehandlung von flüssigem Stahl bei einem sekundärmetallurgischen Prozess, umfassend wenigstens eine Fackel (2) an einem Auspuff (4) eines Abgaskanals (5) einer Vakuumpumpe einer sekundärmetallurgischen Anlage, Mittel zur Zuführung von Brenngas an die Fackel, Mittel zur Einspeisung eines Inertgases in den Abgaskanal der Vakuumpumpe stromaufwärts der Fackel (2), Mittel zur Ermittlung des Abgasvolumenstroms und/oder zur Messung der Abgasgeschwindigkeit innerhalb des Abgaskanals (5), Mittel zur Analyse der Abgaszusammensetzung, Mittel zur Dosierung des Brenngases und des Inertgases sowie Mittel zur Regelung der Dosierung des Brenngases und/oder des Inertgases in Abhängigkeit von der Abgaszusammensetzung.

12. Nachverbrennungseinrichtung nach Anspruch 11, **dadurch gekennzeichnet, dass** als Mittel zur Dosierung des Brenngases und des Inertgases Volumenstrom regelbare Ventile (13,14) vorgesehen sind, die jeweils in Speiseleitungen (8,9) für Brenngas und für Inertgas angeordnet sind, die an den Abgaskanal (5) angeschlossen sind.

13. Nachverbrennungseinrichtung nach einem der Ansprüche 11 oder 12, **dadurch gekennzeichnet, dass** als Mittel zur Dosierung von Brenngas und/oder Inertgas wenigstens eine Regeleinrichtung (21) vorgesehen ist, deren Eingangsgrößen die Abgaszusammensetzung, der Abgasvolumenstrom, die Menge an zugeführtem Brenngas und die Menge an zugeführtem Inertgas sind.

14. Nachverbrennungseinrichtung nach Anspruch 13, **dadurch gekennzeichnet, dass** die Regeleinrichtung wenigstens eine speicherprogrammierbare Steuerung umfasst.

15. Nachverbrennungseinrichtung nach einem der Ansprüche 13 oder 14, **dadurch gekennzeichnet, dass** die Regeleinrichtung einen Stützbrenner (3) der Fackel (2) steuert.

## Claims

1. Method for the afterburning of waste gases with carbon monoxide content from metallurgical processes with discontinuously arising waste gas volumes, the composition and/or quantity of which changes or change during a period within which waste gas arises, wherein the method comprises conditioning the waste gas prior to the afterburning, **characterised in that** at least one combustion gas and supplementary gas are added under regulation to the waste gas upstream of the afterburning, wherein the regulation is carried out in dependence on the composition of the waste gas and in dependence on the waste gas volume flow and wherein an inert gas, preferably nitrogen, is added as supplementary gas.

2. Method according to claim 1, **characterised in that** a calorific value of the waste gas is determined indirectly by way of the carbon monoxide content of the waste gas with use of a gas analysis device (12).

3. Method according to one of claims 1 and 2, **characterised in that** the regulation in dependence on the carbon monoxide content of the waste gas is carried out with the regulation objective of achieving a maximum conversion of carbon monoxide into carbon dioxide.

4. Method according to any one of claims 1 to 3, **characterised in that** the regulation is conducted in such a way that the calorific value of the waste gas does not fall below ≥ 2 kWh/Nm³ (≥ 200 BTU/scf).

5. Method according to any one of claims 1 to 4, **characterised in that** the regulation is conducted in such a way that the waste gas volume flow does not fall below a given minimum volume flow.

6. Method according to claim 5, **characterised in that** the minimum volume flow of the waste gas is so determined in dependence on the flow speed of the waste gas in a given flow cross-section that the flow speed is greater than a flame propagation speed of the waste gas during combustion.

7. Method according to any one of claims 1 to 6, **characterised in that** the afterburning is performed by means of at least one support gas torch (2) arranged in or at a chimney.

8. Method according to claim 7, **characterised in that** the addition of combustion gas and/or inert gas is carried out by way of supply lines (8, 9) with valves (13, 14) able to regulate volume flow.

9. Method for waste gas post-treatment during vacuum treatment of liquid steel in a metallurgical process comprising afterburning of the waste gas from the vacuum treatment of a metal melt by means of at least one torch (2) in or at a waste gas channel (5) of a vacuum pump, wherein the method comprises conditioning of the waste gas prior to the afterburning in such a way that at least one combustion gas and supplementary gas are added under regulation to the waste gas upstream of the afterburning, wherein the regulation is carried out in dependence on the composition of the waste gas and in dependence on the waste gas volume flow.

10. Method according to claim 9, **characterised in that** the afterburning is performed periodically only during a decarburisation phase of the metal melt.

11. Afterburning equipment for the afterburning of waste gas during a vacuum treatment of liquid steel in a secondary metallurgical process, comprising at least one torch (2) at an exhaust (4) of a waste gas channel (5) of a vacuum pump of a secondary metallurgical plant, means for conducting combustion gas to the torch, means for supply of an inert gas to the waste gas channel of the vacuum pump upstream of the torch (2), means for determining the waste gas volume flow and/or for measuring the waste gas velocity within the waste gas channel (5), means for analysis of the waste gas composition, means for metering the combustion gas and the inert gas as well as means for regulation of the metering of the combustion gas and/or the inert gas in dependence on the waste gas composition.

12. Afterburning equipment according to claim 11, **characterised in that** provided as means for metering the combustion gas and the inert gas are valves (13, 14) which are able to regulate volume flow and which are each arranged in feed lines (8, 9), which are connected with the waste gas channel (5), for combustion gas and for inert gas.

13. Afterburning equipment according to one of claims 11 and 12, **characterised in that** provided as means for metering of combustion gas and/or inert gas is at least one regulating device (21) the input variables of which are the waste gas composition, the waste gas volume flow, the quantity of fed combustion gas and the quantity of fed inert gas.

14. Afterburning equipment according to claim 13, **characterised in that** the regulating device comprises at least one memory-programmable control.

15. Afterburning equipment according to one of claims 13 and 14, **characterised in that** the regulating device controls a support burner (3) of the torch (2).

## Revendications

1. Procédé de postcombustion de gaz d'échappement contenant du monoxyde de carbone provenant de processus métallurgiques avec des volumes de gaz d'échappement produits de manière discontinue, dont la composition et/ou la quantité varient pendant une période au cours de laquelle des gaz d'échappement sont produits, le procédé comprenant un conditionnement du gaz d'échappement avant la postcombustion, **caractérisé en ce qu'**au moins un gaz combustible et un gaz supplémentaire sont ajoutés de manière régulée aux gaz d'échappement en amont de la post-combustion, la régulation s'effectuant en fonction de la composition des gaz d'échappement et en fonction du débit volumique des gaz d'échappement, un gaz inerte, de préférence de l'azote, étant ajouté comme gaz supplémentaire.

2. Procédé selon la revendication 1, **caractérisé en ce qu'**un pouvoir calorifique des gaz d'échappement est déterminé indirectement par la teneur en monoxyde de carbone des gaz d'échappement en utilisant un dispositif d'analyse de gaz (12).

3. Procédé selon l'une des revendications 1 ou 2, **caractérisé en ce que** la régulation s'effectue en fonction de la teneur en monoxyde de carbone des gaz d'échappement, l'objectif de la régulation étant d'atteindre une conversion maximale du monoxyde de carbone en dioxyde de carbone.

4. Procédé selon l'une des revendications 1 à 3, **caractérisé en ce que** la régulation est effectuée de telle manière que le pouvoir calorifique des gaz d'échappement ne descende pas en dessous de ≥ 2kWh/ Nm³ (≥ 200 BTU/scf).

5. Procédé selon l'une des revendications 1 à 4, **caractérisé en ce que** la régulation est effectuée de telle manière que le débit volumique des gaz d'échappement ne soit pas inférieur à un débit volumique minimal donné.

6. Procédé selon la revendication 5, **caractérisé en ce que** le débit volumique minimal des gaz d'échappement est déterminé en fonction de la vitesse d'écoulement des gaz d'échappement dans une section d'écoulement donnée de telle sorte que la vitesse d'écoulement soit supérieure à une vitesse de propagation de flamme des gaz d'échappement lors de la combustion.

7. Procédé selon l'une des revendications 1 à 6, **caractérisé en ce que** la postcombustion est réalisée au moyen d'au moins une torche de gaz de soutien (2) disposée dans ou sur une cheminée.

8. Procédé selon la revendication 7, **caractérisé en ce que** l'addition de gaz combustible et/ou de gaz inerte s'effectue par des conduites d'alimentation (8, 9) avec des vannes (13, 14) à débit réglable.

9. Procédé de post-traitement de gaz d'échappement pendant un traitement sous vide d'acier liquide dans un processus métallurgique comprenant la postcombustion du gaz d'échappement provenant du traitement sous vide d'un métal en fusion au moyen d'au moins une torche (2) dans ou sur un canal d'échappement (5) d'une pompe à vide, le procédé comprenant un conditionnement de l'effluent gazeux avant la postcombustion, de telle sorte qu'au moins un gaz combustible et un gaz supplémentaire sont ajoutés de manière régulée à l'effluent gazeux en amont de la postcombustion, la régulation étant effectuée en fonction de la composition de l'effluent gazeux et en fonction du débit volumique de l'effluent gazeux.

10. Procédé selon la revendication 9, **caractérisé en ce que** la postcombustion n'est effectuée périodiquement que pendant une phase de décarburation du métal en fusion.

11. Dispositif de postcombustion pour la postcombustion de gaz d'échappement pendant un traitement sous vide d'acier liquide lors d'un processus métallurgique secondaire, comprenant au moins une torche (2) sur un échappement (4) d'un canal de gaz d'échappement (5) d'une pompe à vide d'une installation métallurgique secondaire, des moyens pour l'alimentation de la torche en gaz combustible, des moyens pour l'injection d'un gaz inerte dans le canal de gaz d'échappement de la pompe à vide en amont de la torche (2), des moyens pour déterminer le débit volumique des gaz d'échappement et/ou pour mesurer la vitesse des gaz d'échappement à l'intérieur du canal d'échappement (5), des moyens pour analyser la composition des gaz d'échappement, des moyens pour doser le gaz combustible et le gaz inerte, ainsi que des moyens pour régler le dosage du gaz combustible et/ou du gaz inerte en fonction de la composition des gaz d'échappement.

12. Dispositif de postcombustion selon la revendication 11, **caractérisé en ce que** des vannes (13, 14) à débit réglable sont prévues comme moyens de dosage du gaz combustible et du débit volumique de gaz inerte, qui sont disposées respectivement dans des conduites d'alimentation (8, 9) pour le gaz combustible et pour le gaz inerte, qui sont raccordées au canal d'échappement (5).

13. Dispositif de postcombustion selon l'une des revendications 11 ou 12, **caractérisée en ce qu'**il est prévu comme moyen de dosage du gaz combustible et/ou du gaz inerte au moins un dispositif de régulation (21) dont les grandeurs d'entrée sont la composition des gaz d'échappement, le débit volumique des gaz d'échappement, la quantité de gaz combustible fournie et la quantité de gaz inerte fournie.

14. Dispositif de postcombustion selon la revendication 13, **caractérisé en ce que** le dispositif de régulation comprend au moins un automate programmable.

15. Dispositif de postcombustion selon l'une des revendications 13 ou 14, **caractérisé en ce que** le dispositif de régulation commande un brûleur d'appui (3) de la torche (2).
